# EUROPÄISCHE PATENTSCHRIFT

(11) **EP 0 364 823 B1**
(45) Veröffentlichungstag und Bekanntmachung des Hinweises auf die Patenterteilung: **29.07.1992**
(21) Anmeldenummer: 89118477.2
(22) Anmeldetag: 05.10.1989
(51) Int. Cl.: F04B 15/02, F04B 13/02, F04B 9/10, B28C 7/16

(54) **Vorrichtung zum pneumatischen Ausbringen von hydromechanisch im Dichtstrom gefördertem Beton**
Device for pneumatically dispensing concrete hydromechanically transported in a dense flow
Dispositif pour distribuer pneumatiquement du béton débité hydromécaniquement dans une coulée épaisse

(30) Priorität: 18.10.1988 DE 3835373; 18.08.1989 DE 3927332
(43) Veröffentlichungstag der Anmeldung: 25.04.1990
(73) Patentinhaber: Friedrich Wilh. Schwing GmbH, D-44653 Herne (DE)
(72) Erfinder: Coja, Joachim, Dipl.-Ing.,, D-4650 Gelsenkirchen-Buer (DE); von Eckardstein, Karl-Ernst, Dipl.-Ing.,, D-4750 Unna (DE); Simnovec, Andrej, Dipl.-Ing.,, D-4350 Recklinghausen (DE)
(74) Vertreter: Herrmann-Trentepohl, Werner, Dipl.-Ing.

(56) Entgegenhaltungen:
- FR-A- 2 169 992
- US-A- 3 733 965

## Beschreibung

Die Erfindung betrifft eine Vorrichtung zum pneumatischen Ausbringen von hydromechanisch im Dichtstrom gefördertem Beton gemäß dem Oberbegriff des Patentanspruches 1.

Das damit ermöglichte Spritzen von fertig gemischtem Beton gewährleistet unter Einhaltung eines vorgegebenen Wasser-Zementwertes konstante Festigkeiten des Baustoffes bei geringem Energieverbrauch für die Förderluft und die hydromechanische Förderung. Infolge des Erstarrungsbeschleunigerzusatzes sind die Rückprallverluste außerordentlich gering. Im Gegensatz zur pneumatischen Förderung von trockenem oder angefeuchteten Baustoff tritt praktisch keine Staubentwicklung aus dem Baustoff auf. Die Dichtstromförderung ermöglicht das Ausbringen großer Betonfördermengen, wie sie z.B. im Tunnel- und Stollenbau, bei der Sicherung von Baugrubenböschungen o.ä. Bauwerken benötigt werden.

Der Einsatz von Betonpumpen für das Verspritzen von fertig gemischtem Beton gestattet die Verwendung bewährter Konstruktionen, welche verschleiß- und wartungsarm sind. Hierbei handelt es sich in aller Regel um Zweizylinderkolbenpumpen, welche infolge ihres hydraulischen Antriebes die angestrebten großen Fördermengen und eine Regelung der jeweils ausgebrachten Baustoffmenge gestatten. Beispielsweise kann die Fördermenge zwischen 4 cbm/h und 19 cbm/h liegen. Betonpumpen dieser Art sind in der Lage, Beton mit steifer Konsistenz hydromechanisch der Spritzeinrichtung zuzuführen, was die Voraussetzung für hohe Festigkeiten des Spritzbetons bildet.

Der Erstarrungsbeschleuniger muß in einer vorgegebenen Menge der jeweils geförderten Betonmenge zugesetzt werden und ist gewöhnlich flüssig; z.B. handelt es sich um Wasserglas. Infolge der pneumatischen Zuförderung des Erstarrungsbeschleunigers kann dieser in zerstäubter Form dem Dichtstrom des Betons zugesetzt werden. Dadurch ist es möglich, geringsten Mengen des Erstarrungsbeschleunigers im Beton zur Wirkung zu verhelfen. Die Zerstäubung des Erstarrungsbeschleunigers in die Förderluft läßt sich durch Zerstäuberdüsen bewirken, bevor die Förderluft im Dichtstrom des Betons zugesetzt wird. Indem man den Antrieb der hauptsächlich aus einer Pumpe bestehenden Dosiereinrichtung in den hydraulischen Kreislauf des Betonpumpenantriebes einschaltet, erreicht man eine Steuerung der geförderten Erstarrungsbeschleunigermengen, deren Führungsgröße die jeweils durchgesetzte Menge des hydraulischen Mediums im Betonpumpenantrieb ist, so daß bei der Förderung der jeweiligen Betonfördermenge auch die Zusatzmittelmengen entsprechend der Vorgabe zugesetzt werden, welche ein bestimmtes Verhältnis von Betonfördermenge und Erstarrungsbeschleuniger beinhaltet.

Eine solche Steuerung ist der Handregelung der Zusatzmittelmenge vorzuziehen, weil sie automatisch, d.h. ohne den Eingriff einer menschlichen Arbeitskraft funktioniert, welche das Mundstück führen muß, aus dem der Beton in Form eines aufgebrochenen Spritzstrahles austritt. Denn hierbei ist man von der Beobachtung des Erstarrungsverhaltens des ausgebrachten Betons, sowie von dem Augenmaß und der Reaktionsgeschwindigkeit der betreffenden Arbeitskraft abhängig.

Die Erfindung geht daher von einer vorbekannten Vorrichtung mit automatischer Steuerung der Erstarrungsbeschleunigermengen aus, welche dem Dichtstrom in jedem Augenblick der Betonförderung zugesetzt werden. Hierbei ist die Vorgabe einstellbar. Der Erstarrungsbeschleuniger wird von einer Zahnradpumpe gefördert, die ihre Bewegungsenergie von einem Antrieb erhält, welcher unmittelbar hinter dem Druckerzeuger in die Druckmittelleitung der Betonpumpe eingeschaltet ist und aus einem Hydraulikmotor besteht. Dieser hydraulische Motor wirkt über ein Regelgetriebe auf die Zahnradpumpe. In die den Erstarrungsbeschleuniger führende Förderleitung ist ein Ventil eingebaut, welches einerseits über hydraulische Endlagenimpulse der Antriebskolben in den Arbeitszylindern der Betonpumpe und andererseits von einem hydraulischen Arbeitszylinder betätigt wird, der als Antrieb für den Baustoffschieber dient, welcher die Förderzylinder umsteuert. Dieses Ventil öffnet dem geförderten Erstarrungsbeschleuniger den Weg zurück in den Vorratstank und verhindert dadurch in den baustofförderungsfreien Phasen der Betonpumpe die Eindüsung des Beschleunigers in das Mundstück.

Die vorbekannte Einrichtung arbeitet allerdings nicht einwandfrei. Das liegt vor allem an den beschriebenen Komponenten der Dosiereinrichtung. Denn das beschriebene Regelgetriebe wird häufig unsachgemäß behandelt, insbesondere wenn es im Stillstand betätigt wird und reagiert hierauf mit Störungen und Schäden. An der Zahnradpumpe, welche den Erstarrungsbeschleuniger fördert, treten konstruktionsbedingt im unteren Drehzahlbereich hohe Leckagen auf, so daß die Proportionalität der Mengen nicht mehr gewährleistet ist. Die Anordnung des hydraulischen Zahnradpumpenantriebes macht das beschriebene Ventil erforderlich, weil Druckmittel auch in den Phasen gefördert wird, in denen keine Baustofförderung stattfindet.

Der Erfindung liegt die Aufgabe zugrunde, eine zuverlässige Dosierung des Erstarrungsbeschleunigers bei einer Vorrichtung des eingangs beschriebenen allgemeinen Ausbaus zu gewährleisten.

Gemäß der Erfindung wird diese Aufgabe mit den Merkmalen des Patentanspruches 1 gelöst. Weitere Merkmale der Erfindung sind Gegenstand der Unteransprüche.

Die Erfindung ordnet den Antrieb der Dosiereinrichtungen an einer Stelle des hydraulischen Arbeitskreises der Betonpumpe an, an der, bei der Bewegung des Antriebskolbens das hydraulische Arbeitsmedium von diesem verdrängt wird. Dadurch ist gewährleistet, daß der Antrieb der Dosiereinrichtung nur dann Bewegungsenergie abgibt, wenn der Pumpenzylinder arbeitet, also wenn eine Baustoffförderung tatsächlich stattfindet. Da die Schluckmengen des hin- und hergehenden Kolbenantriebes der Dosiereinrichtung der im Verdrängerkreis fließenden Mediummenge hinzugefügt ist, bleibt die Gleichlauffunktion der Arbeitskolben der Betonpumpe unverändert, jedoch entspricht die Auslenkung des Antriebes der Dosiereinrichtung in jeder Phase der Förderung der Stellung der Antriebskolben. Deshalb benötigt man trotz der mit dem hin- und hergehenden Kolbenantrieb der Dosiereinrichtung verbundenen Vereinfachung kein kompliziertes Regelgetriebe.

Vorzugsweise und gemäß dem Patentanspruch 2 macht die Erfindung von den Möglichkeiten Gebrauch, welche ein Linearkolbenantrieb eröffnet, der für die Dosiereinrichtung vorgesehen werden kann. Hierbei handelt es sich um einen Antriebszylinder für den linear beweglichen Kolben, der auf eine aus beiden Zylinderdeckeln herausgeführte Kolbenstange arbeitet. Dadurch ist die Schluckmenge in beiden Kolbenbewegungsrichtungen gleich und kann deswegen unabhängig von der Kolbenbewegungsrichtung die gleichen Schluckmengen aufnehmen.

Ein solcher Linearkolbenantrieb kann auf einfache Weise ferner dazu verwendet werden, die Zahnradpumpe durch eine zweckmäßigere Dosiereinrichtung zu ersetzen. Das ist im Anspruch 3 wiedergegeben. Dabei sind der Antrieb der Dosiereinrichtung und dessen Pumpe systemgleich, so daß sich eine einfache Verbindung beider Vorrichtungen ergibt.

Insbesondere bei dieser Ausführungsform der Erfindung gestatten es die Merkmale des Anspruches 4, ein mechanisches Getriebe zwischen den systemgleichen Vorrichtungen einzusetzen, mit dem die Zusatzmittelmengen fest eingestellt werden können, die sich für den jeweiligen Beton ergeben. Das geschieht über eine Kurbelschwinge, an die eine der beiden systemgleichen Vorrichtungen mit einem einstellbaren Schieber angeschlossen ist.

Bislang war es auch nicht möglich, den volumetrischen Wirkungsgrad der Betonförderung bei der einzudüsenden Zusatzmittelmenge zu berücksichtigen. Dieser ist bedingt durch die Kompressibilität des Betons, die ihrerseits eine Folge der Lufteinschlüsse ist, die sich im Beton nicht vermeiden lassen. Dadurch wird beim Vorlauf des Betonpumpenkolbens eine Betonfördermenge vorgetäuscht, bis die Kompressibilität der Zylinderfüllung erschöpft ist. Würde man das nicht berücksichtigen, so ergäbe sich erneut ein Dosierfehler, welcher sich nachteilig auf die Betonqualität auswirkt.

Gemäß der Erfindung wird das mit den Merkmalen des Anspruches 5 verhindert. Wenn man nämlich die Zusatzmittelförderung erst bei Erreichen eines Mindestdruckes im Verdrängerkreis des Arbeitsmediums der Betonpumpe mit dem Wegeventil öffnet, sonst aber das Zusatzmittel in den Tank zurückströmen läßt, berücksichtigt man den Druckanstieg im Förderzylinder, der der Bewegung der Betonsäule vorausgeht. Dadurch wird verhindert, daß Zusatzmittel zerstäubt aus dem Baustoffaustrag der Spritzeinrichtung austreten kann, das nicht nur überschüssig ist, sondern beim Auftreffen auf den bereits aufgetragenen Beton diesen austrocknet und außerdem noch die in der Umgebung befindlichen Personen gefährdet.

Die meisten Zusatzmittel, welche als Erstarrungsmittelbeschleuniger in Betracht kommen, neigen zum Aufbau von Anbackungen auf den mit ihnen in Berührung kommenden Teilen. Das wirkt sich störend insbesondere auf den Wänden der Zylinder aus, die das Zusatzmittel fördern. Deswegen ist die Verwirklichung der Merkmale des Patentanspruches 6 zweckmäßig, weil dabei eine ständige Abspülung und damit Verdünnung des Zusatzmittels mit Wasser erreicht wird wo Anbackungen drohen.

Die Erfindung wird im folgenden anhand von zwei Ausführungsbeispielen näher erläutert, die im Prinzip in der Zeichnung wiedergegeben sind; es zeigen
Fig. 1 eine erste Ausführungsform der Erfindung, bei der die Betonpumpe und die Spritzeinrichtung wiedergegeben sind und
Fig. 2 eine zweite Ausführungsform der Erfindung, bei der die zuletzt genannten Baugruppen weggelassen sind.

Die in Fig. 1 nur mit ihren wesentlichen Teilen wiedergegebene, an sich bekannte Betonpumpe (1) fördert im Dichtstrom Beton (2) in ein Düsenrohr (3) durch einen Schlauchanschluß (4) zu. Das Düsenrohr (3) durchdringt einen Rohrdeckel und endet an einer Spritzdüse (5). In Richtung des Pfeiles (6) wird Druckluft zugeführt, die das zerstäubte Zusatzmittel mitreißt. Das Zusatzmittel erreicht die Düse durch einen Nippel (7) aus einer Leitung (8). Das von der Düse zerstäubte Zusatzmittel ist in der Förderluft suspendiert, wenn diese bei (9) auf den Dichtstrom des Betons (2) trifft, der dadurch aufgebrochen wird und unter Druck aus der Düse (10) des Rohres (3) in aufgebrochenem Strahl (11) austritt.

Die Betonpumpe (1) fördert den Beton mit zwei Förderzylindern (12, 14) mit Hilfe von Kolben (15, 16), die den den Beton wechselseitig ansaugen (Kolben 15) und durch ein Schwenkrohr (17) ausdrücken (Kolben 16). Das Schwenkrohr verbindet die beiden Zylinder (12, 14) mit der Förderleitung und wird in der jeweiligen Endlage der Kolben umgesteuert. Das geschieht hydraulisch mit Kolben (18, 19) in Arbeitszylindern (20, 21), die aus Leitungen (22, 23) mit hydraulischem Druckmittel beaufschlagt werden. Die Steuerung sitzt in einem Block (24).

Zum Antrieb der Kolben (15 und 16) über deren Kolbenstangen dienen hydraulische Arbeitszylinder (25, 26), in denen die Antriebskolben (27, 28) wechselseitig hin- und hergehen. Die Beaufschlagung erfolgt auf der vollen Kolbenseite aus den beiden Leitungen (29, 30), welche mit der Steuerung (24) umgeschaltet werden. Den Gleichlauf der Kolben (27 und 28) sichert ein Verdrängerkreis (31), welcher an die Arbeitszylinder (25, 26) an der Kolbenstangenseite angeschlossen ist. Der Verdrängerkreis enthält damit das jeweils von einem vorlaufenden Antriebskolben (27, 28) aus dem betreffenden Zylinder (25, 26) verdrängte hydraulische Arbeitsmedium und führt es dem benachbarten Kolben zu.

Aus dem Verdrängerkreis (31) gehen die beiden Leitungen (32, 33) ab, welche die durch einen Linearkolben (34) voneinander abgetrennten Zylinderräume (35, 36) mit hydraulischem Druckmedium beaufschlagen, das der jeweils verdrängten Menge hinzugefügt ist. Die mit dem Verdrängerkolben (34) verbundene Kolbenstange (37) gewährleistet volumengleiche Zylinderräume (35, 36), so daß die hin- und hergehende Bewegung des Verdrängerkolbens in Richtung des Pfeiles (13) in beiden Richtungen gewährleistet ist.

Die Kolbenstange (37) ist mit einem einstellbaren Schieber (38) an eine Kurbelschwinge (39) angeschlossen, deren gestellfeste Anlenkung (40) bei (41) gezeichnet ist. Zwischen dem Schieber (38) und der Anlenkung (40) befindet sich die schwingenfeste Anlenkung (42) einer Kolbenstange (43) eines weiteren Linearkolbens (44). Dieser dient zur Förderung von flüssigem Erstarrungsbeschleuniger (45) aus einem Tank (46). Der Förderzylinder (47) wird auf beiden Seiten durch Leitungszweige beaufschlagt, die mit Rückschlagventilen versehen sind. Ihnen entsprechen Abzweige mit Rückschlagventilen der Förderleitung (48), die zu einem Wegeventil (49) führt. Das Wegeventil ist auf einer Seite mit einer Rückstellfeder (50) belastet und wird auf der anderen Seite über eine Leitung (51) beaufschlagt, die den jeweiligen Druck in den Kolbenräumen (52, 53) der Arbeitszylinder (25, 26) wiedergibt. Rückschlagventile (54, 55) in den Zweigen der Leitung (51) sorgen dafür, daß der Übertritt von hydraulischem Arbeitsmedium von dem einen in den anderen der Zylinderräume (52, 53) vermieden wird.

Der hydraulische Druckerzeuger (73) für das in einem Tank (74) bereitgehaltene hydraulische Arbeitsmedium (75) der Betonpumpe (1) ist der Steuerung (24) vorgeschaltet, die auch eine Rücklaufleitung (76) beeinflußt.

In der wiedergegebenen Stellung des Wegeventils (49) verläuft die Zusatzmittelförderung aus dem Tank (46) durch den Zylinder (47) zurück in den Tank (46), wobei angenommen ist, daß ein Gesamtraum (56) im Betonförderzylinder (12) kompressibel ist. Sobald sich die im Förderzylinder (12) befindliche Betonsäule (77) in Bewegung gesetzt hat, steigt der Druck im Zylinderraum (52) so weit an, daß er das Rückschlagventil (54) öffnet und das Wegeventil (49) beaufschlagt, wodurch die Feder (50) nachgibt und der Weg des Zusatzmittels in die Leitung (8) über den Zweig (57) freigegeben ist, wobei das Ventil (58) einen Mindestdruck in der Leitung (8) vorgibt. In diesem Fall wird der Erstarrungsbeschleuniger durch die Leitung (8) und den Anschluß (7) der Spritzdrüse (5) zugefördert und mit der Förderluft (6) zerstäubt. Gleichzeitig wird Beton durch den Anschluß (2) des Düsenrohres (3) gefördert.

Die Einstellung des Schiebers (38) gibt die Auslenkung der Kurbelschwinge (39) vor und bestimmt dadurch die vom Linearkolben (44) aus dem Zylinder (47) verdrängte Menge an Erstarrungsbeschleuniger. Durch Verstellung des Schiebers (38) mit Hilfe einer Spindel (59) läßt sich diese Menge ändern und damit auf die jeweilige Betonfördermenge einstellen.

Bei der Ausführungsform nach Fig. 2 ist an die Schwinge (39) je eine Kolbenstange (60, 61) bei (42) angelenkt. Diese Kolbenstangen sind gegenläufig bewegt, sobald die Schwinge (39) entsprechend dem Pfeil angetrieben ist. Die mit den Kolbenstangen (60 und 61) verbundenen Dosierkolben (62, 63) laufen in einfach wirkenden Dosierzylindern (64, 65), analog den Verhältnissen der Anordnung des Linearkolbens (44) (siehe oben) den Erstarrungsbeschleuniger über mit Rückschlagventilen gesicherten Saugleitungen (66, 67) dem Tank (46) entnehmen und über mit nicht dargestellten Rückschlagventilen gesicherten Abzweigen den Erstarrungsbeschleuniger über das Wegeventil (49) der Leitung (8) zuführen.

Die Kolbenstangenseiten der Zylinder (64, 65) sind dagegen mit Wasser aus einem Vorratstank (68) über Leitungszweige (69 und 70) beaufschlagt, welche mit Rückschlagventilen abgesichert sind. Beim Kolbenrücklauf werden Leitungszweige einer Abwasserleitung (71) beaufschlagt, in denen Rückschlagventile dafür sorgen, daß kein Abwasser angesaugt werden kann. Auf diese Weise werden Anbackungen des dazu neigenden Abbindebeschleunigers verhindert.

In einem Abzweig des Verdrängerkreises (31) ist außer den Zweigen (32, 33) ein Absperrhahn (72) eingebaut, der im geschlossenen blockierten Zustand über die Zweige (32, 33) den Antrieb des Verdrängerkolbens (34) ermöglicht und im geöffneten Zustand die Abzweige (32, 33) kurzschließt und ein Druck zum Antrieb des Verdrängerkolbens (34) sich nicht aufbauen kann, was zur Folge hat, daß keine Förderung des Zusatzmittels aus dem Tank (46) erfolgt.

## Patentansprüche

1. Vorrichtung zum pneumatischen Ausbringen von hydromechanisch im Dichtstrom gefördertem Beton, bei der zur hydromechanischen Förderung eine Betonpumpe mit einem hydraulischen Antrieb aus wenigstens zwei Zylindern (12, 14) mit gegenläufigen Kolben (15, 16) dient, welche durch einen das von einem Kolben verdrängte Arbeitsmedium führenden Verdrängerkreis gleichlaufgesteuert ist und eine Dosiereinrichtung für ein als Erstarrungsbeschleuniger dienendes Zusatzmittel aufweist, dessen Antrieb in den hydraulischen Kreislauf des Betonpumpenantriebs eingeschaltet ist, dadurch gekennzeichnet, daß der Antrieb (34-37) der Dosiereinrichtung (43-47; 60-70) in den Verdrängerkreis (31) eingeschaltet und als hin- und hergehender Kolbenantrieb (34) ausgebildet ist, dessen Schluckmenge der Verdrängungsmenge der Arbeitskolben (27, 28) entspricht und in beiden Richtungen der Verdrängungsmenge jedes Arbeitskolbens (27, 28) hinzugefügt ist.

2. Vorrichtung nach Anspruch 1, dadurch gekennzeichnet, daß als Antrieb der Dosiereinrichtung ein Linearkolbenantrieb (34-37) vorgesehen ist.

3. Vorrichtung nach einem der Ansprüche 1 oder 2, dadurch gekennzeichnet, daß als Dosiereinrichtung eine Linearkolbenpumpe (43-47) dient.

4. Vorrichtung nach einem oder mehreren der Ansprüche 1 bis 3, dadurch gekennzeichnet, daß der Linearkolbenantrieb (34-37) der Dosiereinrichtung und deren Linearkolbenpumpe (43-47) an eine Kurbelschwinge (39) angelenkt sind, wobei eine der Anlenkungen über einen verstellbaren Schieber (38) erfolgt, der zur Einstellung der Zusatzmittelmenge dient.

5. Vorrichtung nach Anspruch 1 und einem oder mehreren der folgenden Ansprüche 2 bis 4, dadurch gekennzeichnet, daß in die Förderleitung (48) ein Wegeventil (49) zur Umsteuerung des Zusatzmittelflusses in den Zusatzmitteltank oder in die Zusatzmittelförderleitung (8) eingebaut ist, das mit dem im Kolbenraum (52, 53) der Arbeitszylinder (25, 26) herrschenden Mediumdruck beaufschlagt ist.

6. Vorrichtung nach Anspruch 1 und einem oder mehreren der folgenden Ansprüche 2 bis 5, dadurch gekennzeichnet, daß die Dosiereinrichtung aus einer Kolbenpumpe besteht, welche zwei gegenläufig arbeitende, einfach wirkende Differentialzylinder (64, 65) aufweist, deren zusatzmittelfreier Zylinderraum durch Saugleitungen (69, 70) mit einem Frischwassertank (6) verbunden sind, aus dem Frischwasser zur Spülung der Wände der Zylinder (64, 65) in eine Abwasserleitung (71) gefördert wird.

## Claims

1. A device for pneumatically dispensing concrete hydro-mechanically transported in a dense flow, in which a concrete pump with a hydraulic drive comprising at least two cylinders (12, 14) with opposed pistons (15, 16) is used for the hydro-mechanical transportation, said concrete pump being synchronously controlled by a displacement circuit conveying an operating medium displaced by a piston and having a metering device for an additive serving as a solidification accelerator, the drive of which is connected to the hydraulic circuit of the concrete pump drive, characterised in that the drive (34-37) of the metering device (43-47; 60-70) is connected to the displacement circuit (31) and is formed as a forward and backward moving piston drive (34) whose absorption volume corresponds to the displacement volume of the operating pistons (27, 28) and is added in both directions to the displacement volume of each operating piston (27, 28).

2. A device according to Claim 1, characterised in that a linear piston drive (34-37) is provided as the drive of the metering device.

3. A device according to Claim 1 or 2, characterised in that a linear piston pump (43-47) is used as a metering device.

4. A device according to any of Claims 1 to 3, characterised in that the linear piston drive (34-37) of the metering device and its linear piston pump (43-47) are pivoted to a sliding block (39), where one of the pivot points is effected by means of an adjustable slide (38) which is used to set the volume of the additive.

5. A device according to Claim 1 and any of Claims 2 to 4, characterised in that, in order to reverse the flow of the additive into the additive tank or into the additive feed pipe (8), a directional valve (49) is fitted into the feed pipe and is acted upon by the pressure of the medium prevailing in the piston chamber (52, 53) of the operating cylinder (25, 26).

6. A device according to Claim 1 and any of Claims 2 to 5, characterised in that the metering device comprises a piston pump, which has two opposed, singly acting differential cylinders (64, 65) whose cylinder space, which is free of additive, are connected by way of suction conduits (69-70) to a fresh water tank (6), from which fresh water is transported in an overflow pipe to cleanse the walls of the cylinder (64, 65).

## Revendications

1. Dispositif d'éjection pneumatique d'un béton amené en coulée épaisse par un système hydromécanique au moyen d'une pompe à béton actionnée hydrauliquement par un système moteur comportant au moins deux vérins (12, 14) pourvus de pistons (15, 16) à mouvements opposés, le fonctionnement de cette pompe étant régularisé par un circuit de refoulement qui reçoit le liquide hydraulique refoulé par un piston, cette pompe étant pourvue d'un système de dosage de débit d'un additif servant d'accélérateur de durcissement, le moteur de ce système étant raccordé au circuit hydraulique du système moteur de la pompe à béton, caractérisé en ce que le moteur (34-37) du système de dosage (43-47 ; 60-70) est relié au circuit de refoulement (31) et constitué par un vérin dont le piston (34) est animé d'un mouvement de va-et-vient, et dont le débit correspond au débit de refoulement des pistons (27, 28) du système moteur et s'ajoute dans les deux sens au débit de refoulement de chacun des pistons moteurs (27, 28).

2. Dispositif selon la revendication 1, caractérisé en ce que le moteur du système de dosage est constitué par le piston d'un vérin (34-37).

3. Dispositif selon l'une des revendications 1 ou 2, caractérisé en ce qu'une pompe à piston (43-47) sert de système de dosage.

4. Dispositif selon l'une au moins des revendications 1 à 3, caractérisé en ce que le vérin moteur (34-37) du système de dosage et celui de la pompe à piston (43-47) de ce système sont articulés sur une bielle oscillante (39), l'une de ces articulations étant réalisée sur un coulisseau (38) de position réglable, qui sert à régler le débit de l'additif.

5. Dispositif selon la revendication 1 et l'une au moins des revendications suivantes 2 à 4, caractérisé en ce qu'une soupape à plusieurs voies (49) est montée sur la canalisation de débit (48) pour envoyer sélectivement le débit de l'additif dans le réservoir d'additif ou dans la canalisation de débit de l'additif (48), cette soupape étant actionnée par la pression du liquide qui règne dans le volume (52, 53) balayé par les pistons des vérins moteurs (25, 26).

6. Dispositif selon la revendication 1 et l'une au moins des revendications suivantes 2 à 5, caractérisé en ce que le système de dosage est constitué par une pompe à pistons comportant deux corps cylindriques à simple effet (64,65) en montage différentiel, dont les volumes cylindriques internes où ne passe pas l'additif sont reliés par des canalisations d'aspiration (69,70) à un réservoir d'eau douce (6), dans lequel la pompe aspire de l'eau douce pour laver des parois des cylindres (64,65) en refoulant ensuite cette eau dans une canalisation d'évacuation (71).
